# EUROPÄISCHE PATENTSCHRIFT

(11) **EP 0 776 314 B1**
(45) Veröffentlichungstag und Bekanntmachung des Hinweises auf die Patenterteilung: **03.05.2000**
(21) Anmeldenummer: 96916004.3
(22) Anmeldetag: 13.06.1996
(51) Int. Cl.: B67C 3/20

(54) **VERFAHREN ZUM BEFÜLLEN VON BEHÄLTERN MIT EINER UNTER DRUCK STEHENDEN FLÜSSIGKEIT**
METHOD OF FILLING CONTAINERS WITH LIQUID UNDER PRESSURE
PROCEDE DE REMPLISSAGE DE RECIPIENTS AVEC UN LIQUIDE SOUS PRESSION

(30) Priorität: 16.06.1995 JP 15067095
(43) Veröffentlichungstag der Anmeldung: 04.06.1997
(73) Patentinhaber: ROBERT BOSCH GMBH, 70442 Stuttgart (DE)
(72) Erfinder: BOERTZ, Detlef, D-74523 Schwäbisch Hall (DE)
(86) Internationale Anmeldenummer: DE9601037
(87) Internationale Veröffentlichungsnummer: WO9700224

(56) Entgegenhaltungen:
- EP-A- 0 274 338
- EP-A- 0 446 920
- EP-A- 0 515 960
- GB-A- 2 123 983
- US-A- 4 527 600
- US-A- 4 821 580

## Beschreibung

### Stand der Technik

Die Erfindung geht aus von einem Verfahren zum Befüllen von Behältern mit einer unter Druck stehenden Flüssigkeit nach der Gattung des Anspruchs 1. Aus der JP 10 46 392 B4 ist bereits ein derartiges Verfahren bekannt geworden. Bei diesem Verfahren wird der Flüssigkeitsdruck nach dem Öffnen eines Füllventils einmalig gemessen, worauf eine Steuereinrichtung aufgrund des gemessenen Flüssigkeitsdruckes eine Füllzeit bzw. Öffnungszeit für das Füllventil für eine bestimmte Füllmenge berechnet. Nachteilig bei dem bekannten Verfahren ist, daß während des Füllvorganges auftretende Druckschwankungen, die zu einer Änderung der Durchflußmenge an dem Füllventil führen, nicht berücksichtigt werden. Weiterhin bleiben auch die Füllmengen während des Öffnungs- und Schließvorganges des Füllventils unberücksichtigt. Die Genauigkeit des bekannten Füllverfahrens ist daher beschränkt.

### Vorteile der Erfindung

Das erfindungsgemäße Verfahren zum Befüllen von Behältern mit einer unter Druck stehenden Flüssigkeit mit den kennzeichnenden Merkmalen des Anspruchs 1 hat demgegenüber den Vorteil, daß es sehr genau arbeitet. Dies wird erfindungsgemäß dadurch erreicht, daß der Flüssigkeitsdruck während des Abfüllvorganges ständig gemessen wird, so daß auftretende Druckschwankungen berücksichtigt werden.

Weiterhin können auch die Durchflußmengen währned des Öffnungs- und Schließvorganges des Füllventils erfaßt, und bei der Berechnung der Füllvolumina berücksichtigt werden.

Weitere Vorteile und vorteilhafte Weiterbildungen des erfindungsgemäßen Verfahrens zum Befüllen von Behältern mit einer unter Druck stehenden Flüssigkeit ergeben sich aus den Unteransprüchen und der Beschreibung.

### Zeichnung

Ein Ausführungsbeispiel der Erfindung ist in der Zeichnung dargestellt und wird in der nachfolgenden Beschreibung näher erläutert. Die einzige Figur 1 zeigt eine Füllmaschine in einer schematischen Darstellung.

### Beschreibung des Ausführungsbeispiels

Die in der Figur 1 dargestellte Füllmaschine zum Dosieren und Abfüllen einer Flüssigkeit in Verpackungsbehälter 10 hat eine Fördereinrichtung 11, mit der Verpackungsbehälter 10, wie beispielsweise Ampullen oder Vials, hintereinander angeordneten Behandlungsstationen zugeführt werden. Die Fördereinrichtung 11 weist eine Transportschnecke 12 zum taktweisen oder kontinuierlichen Transport der Verpackungsbehälter 10 auf. Die Verpackungsbehälter 10 stehen und gleiten auf Schienenstücken 13 bis 15. Zwischen den Schienenstücken 13 und 14 beziehungsweise 14 und 15 ist jeweils eine über eine Ausschleußeinrichtung 16 ansteuerbare Wägeeinrichtung 17, 18 für jeweils einen Verpackungsbehälter 10 angeordnet, von denen die eine 17 das Tara-Gewicht G1, und die andere 18 das Brutto-Gewicht G2 der Verpackungsbehälter 10 erfaßt und einer Steuereinrichtung 19 als Eingangsgröße zuführt.

In der Steuereinrichtung 19 sind beispielsweise produktspezifische Daten, wie der Viskositätsverlauf der Flüssigkeit über der Temperatur sowie Daten der Vorrichtung abgespeichert. Mit der Steuereinrichtung 19 ist eine Ein/Ausgabeeinheit 20 verbunden, über die insbesondere eine Sollfüllmenge M bzw. ein Sollfüllgewicht der Verpackungsbehälter 10 an die Steuereinrichtung 19 eingegeben werden kann.

Oberhalb der Fördereinrichtung 11 ist im Bereich des Schienenstücks 14 eine Abfülleinrichtung 22 angeordnet. Die Abfülleinrichtung 22 umfaßt bei einem taktweisen Transport der Verpackungsbehälter 10 eine der Zahl der pro Fördertakt zu füllenden Verpackungsbehälter 10 entsprechende Anzahl von Abfüllköpfen 23, beispielsweise sechs, die jeweils eine auf- und abbewegbare hohle Füllnadel 24 haben. Jeder Abfüllkopf 23 ist mit je einem Dosierventil 25 für die Flüssigkeit gekoppelt, wobei alle Dosierventile 25 von der Steuereinrichtung 19 gemeinsam synchron ansteuerbar sind. Die Dosierventile 25 sind über kurze Leitungen 26 mit einem gemeinsamen, rohrförmigen Verteiler 30 verbunden, in dem ein Flüssigkeitsdruck P1 herrscht. Der Verteiler 30 ist seinerseits über eine Leitung 33 und eine Schnellspanneinrichtung 34 mit einem Vorratsbehälter 35 für die Flüssigkeit verbunden. Das Druckgefälle zwischen dem mit der Flüssigkeit vollständig gefüllten Verteiler 30 und den einzelnen Dosierventilen 25 ist beispielsweise durch eine Anordnung der Dosierventile 25 in gleichem vertikalen Abstand zum Verteiler 30 stets gleich groß, und in der Steuereinrichtung 10 als Faktor abgespeichert.

In dem Vorratsbehälter 35 befindet sich vorteilhafterweise die Menge an Flüssigkeit, die während einer Produktionsschicht zur Abfüllung der Verpackungsbehälter 10 benötigt wird. Dadurch ergibt sich, daß die Füllhöhe im Vorratsbehälter 35 bei jedem Abfüllzyklus nur in sehr geringem Maße abnimmt. Der Vorratsbehälter 35 ist über eine Druckleitung 36 mit einem Gasdruck P2 beaufschlagt.

Vorteilhafterweise besteht dabei eine Beeinflussung zwischen den Drücken P1 und P2, so daß P2 beispielsweise von der Steuereinrichtung 19 so geregelt wird, daß sich stets ein Druck P1 einstellt, dessen Toleranz zum Beispiel +/- 0,05 bar beträgt. Somit können verschiedene Anordnungen des Vorratsbehälters 35 an der Füllmaschine sowie ein sinkender Flüssigkeitsspiegel in dem Vorratsbehälter 35 ausgeglichen werden.

Durch den Druck P2 wird generell ein höherer Druck der Flüssigkeit an den Dosierventilen 25, und damit eine große Abflußgeschwindigkeit aus dem Vorratsbehälter 35 ermöglicht, was insbesondere bei hochviskosen Flüssigkeiten das Fließverhalten begünstigt.

Im Verteiler 30 sind ein Temperatursensor 31 zur Erfassung einer Flüssigkeitstemperatur T und ein Drucksensor 32 zur Erfassung des Flüssigkeitsdruckes P1 angeordnet. Die beiden Sensoren 31, 32 sind ebenfalls mit der Steuereinrichtung 19 verbunden.

Wesentlich ist, daß insbesondere der Flüssigkeitsdruck P1 kontinuierlich in bestimmten Zeitabständen Δt, beispielsweise alle 150 µsec. bis alle 250 µsec. gemessen, und der Steuereinrichtung 19 als Eingangsgröße zugeführt wird. Die Dauer der Zeitabstände Δt zwischen den einzelnen Messungen des Flüssigkeitsdruckes P1 sollte so gewählt werden, daß auch während des Öffnungs- und Schließvorganges der Dosierventile 25 Flüssigkeitsdrücke P1 erfaßt, und an die Steuereinrichtung 19 weitergeleitet werden. Aus diesen Gründen hat sich ein Wert für Δt von 200 µsec. bewährt, der eine ausreichende Auflösung auch während des Öffnungs- und Schließvorganges der Füllventile 25 gewährleistet.

Die oben beschriebene Vorrichtung arbeitet wie folgt: Die Verpackungsbehälter 10 werden von der Transportschnecke 21 der Abfülleinrichtung 22 taktweise zugefördert. Sobald je ein Verpackungsbehälter 10 unter seinem zugeordneten Abfüllkopf 23 positioniert ist, werden die Füllnadeln 24 der Abfüllköpfe 23 abgesenkt und in die Verpackungsbehälter 10 eingeführt. Gleichzeitig wird durch ein entsprechendes Ansteuersignal Z an die Dosierventile 25 durch die Steuereinrichtung 19 das Abfüllen der Sollfüllmenge M in die Verpackungsbehälter 10 eingeleitet, d.h. das Ansteuersignal Z bewirkt beispielsweise eine Bestromung einer Spule im Dosierventil 25, so daß dessen Nadel vom Ventilsitz abhebt.

Die Berechnung der abgefüllten Füllmenge M (ist), und somit die Dauer des Ansteuersignales Z an die Dosierventile 25 erfolgt dadurch, daß von der Steuereinrichtung 19 fortlaufend Teilvolumina ΔM berechnet und während der Dauer des Ansteuersignales Z aufsummiert werden. Die Teilvolumina ΔM berechnen sich aus den Zeitabständen Δt zwischen den einzelnen Messungen der Flüssigkeitsdrücke P1, dem jeweils der Steuereinrichtung 19 zugeführten Wert des Flüssigkeitsdruckes von P1, sowie einem in der Steuereinrichtung 19 abgelegten Funktionszusammenhang k (p1) zwischen dem jeweiligen Wert von P1 und der daraus in den Dosierventilen 25 resultierenden Durchflußmenge pro Zeiteinheit.

Die Steuereinrichtung 19 berechnet die in einen Behälter 10 abgefüllte Füllmenge M (ist) somit gemäß folgender Formel:$\text{M (ist) = Σ ΔM = Σ (P1 * Δt * k)}$ Überschreitet M (ist), d.h. die Summe der Teilvolumina ΔM einen bestimmten Grenzwert M (max), so wird das Ansteuersignal Z für die Dosierventile 25 durch die Steuereinrichtung 19 gestoppt, und die Dosierventile 25 schließen. Dieser Grenzwert M (max), der das Beenden des Ansteuersignales Z bewirkt, ist im einfachsten Fall die Sollfüllmenge M selbst. Der in der Steuereinrichtung 19 abgelegte Grenzwert M (max) kann entsprechend der Schließcharakteristik der Füllventile 25 jedoch auch kleiner gewählt werden, so daß beispielsweise auch noch die Füllmenge bzw. die Teilvolumina ΔM berücksichtigt werden, die während des Schließvorganges (nach Ausbleiben des Ansteuersignales Z) der Dosierventile 25 in die Behälter 10 gelangt. Das bedeutet, daß in diesem Fall der Grenzwert M (max) kleiner als die Sollfüllmenge M ist.

Die Genauigkeit der Teilvoluminaberechnung ΔM der Steuereinrichtung 19 wird durch die Berücksichtigung der vom Temperatursensor 31 erfaßten Temperatur T der Flüssigkeit erhöht. Dies wird dadurch erreicht, daß in der Steuereinrichtung 19 die Durchfluß/Viskositätskennlinien für die jeweilige Flüssigkeit abgespeichert sind, so daß zur Berechnung der einzelnen Teilvolumina ΔM zusätzlich auf den entsprechenden temperaturkorrigierten Funktionszusammenhang k zugegriffen wird, d.h., daß der Wert des Faktors k auch von der Temperatur abhängig ist [k(P1, T)].

Nachdem die Sollfüllmenge M in die Verpackungsbehälter 10 eingebracht ist werden die Füllnadeln 24 durch die Abfüllköpfe 23 wieder aus den Verpackungsbehältern 10 herausgehoben. Anschließend werden die Verpackungsbehälter 10 durch die Förderschnecke 12 taktweise einer anderen Bearbeitungsstation, beispielsweise einer Verschließstation, zugefördert. Gleichzeitig wiederholt sich für neu in die Füllmaschine geförderte Verpackungsbehälter 10 der Vorgang wie oben beschrieben.

Um die exakte Dosierung der Flüssigkeitsmenge und damit der Sollfüllmenge M durch die Füllmaschine zu kontrollieren bzw. zu regeln, werden stichprobenartig über die Ausschleußeinrichtungen 16 einzelne Verpackungsbehälter 10 entnommen und den Wägeeinrichtungen 17, 18 zugeführt. Die tatsächlich dosierte Flüssigkeitsmenge M (ist) wird von der Steuereinrichtung 19 als Differenz des Brutto-Gewichts G2 und des Tara-Gewichts G1 errechnet. Dabei ist es mit Hilfe der sogenannten statistischen Prozeßkontrolle (SPC) möglich, beim Unter- oder Überschreiten von definierten Eingriffsgrenzen, beispielsweise der Flüssigkeitsmenge M (ist), aber auch des Tara-Gewichts G1 der Verpackungsbehälter 10, von der Steuereinrichtung 19 ein entsprechend korrigiertes Ansteuersignal Z für die Dosierventile 25 zu ermitteln.

Ergänzend wird erwähnt, daß es prinzipiell genügt, den Wert des Flüssigkeitsdruckes P1 nur während des eigentlichen Füllvorganges zu erfassen. In der Regel und für Kontrollzwecke bei etwaigen Funktionsstörungen der Füllmaschine wird der Flüssigkeitsdruck P1 jedoch ständig gemessen und der Steuereinrichtung 19 zugeführt.

Darüber hinaus ist es auch denkbar, die Zeitabstände Δt so groß zu wählen, daß der Öffnungs- und Schließvorgang der Dosierventile 25 in bezug auf die Teilvolumina ΔM nicht mehr exakt berücksichtigt wird, und in diesem Fall für das Öffnen und Schließen der Dosierventile 25 feste Teilvolumina ΔM (fest) (entsprechend der Dosierventilcharakteristik) anzunehmen. Selbst in diesem Fall ist die Genauigkeit gegenüber bekannten Füllverfahren verbessert, da Druckschwankungen während des eigentlichen Abfüllens berücksichtigt werden.

## Patentansprüche

1. Verfahren zum Befüllen von Behältern (10) mit einer unter Druck (P1) stehenden Flüssigkeit, bei der die Flüssigkeit aus einem Vorratsbehälter (35) mittels jeweils einem Füllventil (25) dem jeweiligen Behälter (10) zugeführt wird, wobei der Druck (P1) der Flüssigkeit gemessen, und einer Steuereinrichtung (19) zugeleitet wird, welche aus dem gemessenen Druck (P1) der Flüssigkeit und der abzufüllenden Sollfüllmenge (M) das Füllventil (25) mittels eines Ansteuersignales (Z) ansteuert, dadurch gekennzeichnet, daß der Druck (P1) der Flüssigkeit kontinuierlich in bestimmten Zeitabständen (Δt) während des Füllvorganges durch das Füllventil (25) gemessen wird, daß die Steuereinrichtung (19) die tatsächlich abgefüllte Füllmenge (M (ist)) aus einer Aufsummierung von Teilvolumina (ΔM) berechnet, welche sich unter Berücksichtigung des jeweils gemessenen Drucks (P1) der Flüssigkeit, den Zeitabständen (Δt) zwischen den einzelnen Druckmessungen und einer Druck/Durchflußkenncharakteristik (k) des Füllventils (25) ergibt, und daß die Steuereinrichtung (19) beim Überschreiten einer Grenzfüllmenge (M (max)) das Ansteuersignal (Z) an das Dosierventil (25) stoppt.

2. Verfahren nach Anspruch 1, dadurch gekennzeichnet, daß die Zeitabstände (Δt) zwischen den einzelnen Messungen des Drucks (P1) der Flüssigkeit konstant sind.

3. Verfahren nach Anspruch 2, dadurch gekennzeichnet, daß die Zeitabstände (Δt) zwischen 150 µsec und 250 µsec, bevorzugt 200 µsec betragen.

4. Verfahren nach einem der Ansprüche 1 bis 3, dadurch gekennzeichnet, daß während der gesamten Betriebsdauer einer Füllmaschine der Druck (P1) der Flüssigkeit gemessen wird.

5. Verfahren nach einem der Ansprüche 1 bis 4, dadurch gekennzeichnet, daß das Ansteuersignal (Z) zum Betätigen des Füllventils (25) bei einer Grenzfüllmenge (M (max)) gestoppt wird, die kleiner als die Sollfüllmenge (M) ist.

6. Verfahren nach einem der Ansprüche 1 bis 4, dadurch gekennzeichnet, daß das Ansteuersignal (Z) zum Betätigen des Füllventils (25) bei einer Grenzfüllmenge (M (max)) gestoppt wird, die der Sollfüllmenge (M) entspricht.

7. Verfahren nach einem der Ansprüche 1 bis 6, dadurch gekennzeichnet, daß für den Öffnungs- und Schließvorgang des Füllventils (25) vorgegebene Volumina (ΔM fest) angenommen werden, so daß während des Öffnens und Schließens des Füllventils keine Teilvolumina (ΔM) berechnet werden.

8. Verfahren nach einem der Ansprüche 1 bis 7, dadurch gekennzeichnet, daß die Teilvolumina (ΔM) unter Berücksichtigung einer in der Flüssigkeit mittels eines Temperatursensors (31) gemessenen Temperatur (T) berechnet werden.

## Claims

1. Method of filling containers (10) with a liquid under pressure (P1), in which the liquid is fed from a supply tank (35) to the respective container (10) in each case by means of a filling valve (25), the pressure (P1) of the liquid being measured and directed to a control device (19), which, from the measured pressure (P1) of the liquid and the desired filling quantity (M) to be filled, activates the filling valve (25) by means of an activating signal (Z), characterized in that the pressure (P1) of the liquid is measured continuously at certain time intervals (Δt) during the filling operation by the filling valve (25), in that the control device (19) calculates the filling quantity (M (actual)) actually filled from a summation of partial volumes (ΔM), which is obtained while taking into account the respectively measured pressure (P1) of the liquid, the time intervals (Δt) between the individual pressure measurements and a pressure/flow characteristic (k) of the filling valve (25), and in that the control device (19) stops the activating signal (Z) to the metering valve (25) when a limit filling quantity (M (max)) is exceeded.

2. Method according to Claim 1, characterized in that the time intervals (Δt) between the individual measurements of the pressure (P1) of the liquid are constant.

3. Method according to Claim 2, characterized in that the time intervals (Δt) are between 150 µsec and 250 µsec, preferably 200 µsec.

4. Method according to one of Claims 1 to 3, characterized in that the pressure (P1) of the liquid is measured during the entire operating period of a filling machine.

5. Method according to one of Claims 1 to 4, characterized in that the activating signal (Z) for the actuation of the filling valve (25) is stopped at a limit filling quantity (M (max)) which is smaller than the desired filling quantity (M).

6. Method according to one of Claims 1 to 4, characterized in that the activating signal (Z) for the actuation of the filling valve (25) is stopped at a limit filling quantity (M (max)) which corresponds to the desired filling quantity (M).

7. Method according to one of Claims 1 to 6, characterized in that volumes (ΔM fixed) preset for the opening and closing operations of the filling valve (25) are assumed, so that no partial volumes (ΔM) are calculated during the opening and closing of the filling valve.

8. Method according to one of Claims 1 to 7, characterized in that the partial volumes (ΔM) are calculated while taking into account a temperature (T) measured in the liquid by means of a temperature sensor (31).

## Revendications

1. Procédé de remplissage de récipients (10) à l'aide d'un liquide sous pression (P1) selon lequel,
- on prend le liquide d'un réservoir (35) pour le fournir à travers une vanne de remplissage (25) à un récipient respectif (10),
- on mesure la pression (P1) du liquide et on fournit la mesure à une installation de commande (19) qui partant de la pression (P1) du liquide, mesurée, et de la quantité de consigne (M) à conditionner, commande la vanne de remplissage (25) à l'aide d'un signal de commande (Z),
caractérisé en ce qu'
- on mesure la pression (P1) du liquide en continu à des intervalles de temps déterminés (Δt) pendant l'opération de remplissage par la vanne de remplissage (25),
- à partir de l'addition des volumes partiels (ΔM), l'installation de commande (19) calcule la quantité de remplissage (M (réel)) réellement fournie, qui s'obtient en tenant compte de la pression (P1) respectivement mesurée du liquide, des intervalles de temps (Δt) entre les différentes mesures de pression et une caractéristique pression/débit (k) de la vanne de remplissage (25) et,
- l'installation de commande (19) arrête le signal de commande (Z) appliqué à la vanne de dosage (25) lorsqu'on dépasse une quantité de remplissage limite (M (max)).

2. Procédé selon la revendication 1,
caractérisé en ce que
les intervalles de temps (Δt) entre les différentes mesures de pression (P1) du liquide, sont constants.

3. Procédé selon la revendication 2,
caractérisé en ce que
les intervalles de temps (Δt) ne sont compris qu'entre 150 µsec et 250 µsec et de préférence égaux à 200 µsec.

4. Procédé selon l'une des revendications 1 à 3,
caractérisé en ce qu'
on mesure la pression (P1) du liquide pendant toute la durée de fonctionnement d'une machine de remplissage.

5. Procédé selon l'une des revendications 1 à 4,
caractérisé en ce qu'
on arrête le signal de commande (Z) d'actionnement de la vanne de remplissage (25) pour une quantité de remplissage limite (M (max)) qui est inférieure à la quantité de remplissage de consigne (M).

6. Procédé selon l'une des revendications 1 à 4,
caractérisé en ce que
le signal de commande (Z) pour actionner la vanne de remplissage (25) est arrêté pour une quantité de remplissage limite (M (max)) qui correspond à la quantité de remplissage de consigne (M).

7. Procédé selon l'une des revendications 1 à 6,
caractérisé en ce qu'
on prend des volumes prédéterminés (ΔM fixes) pour l'opération d'ouverture et de fermeture de la vanne de remplissage (25) de façon à ne pas calculer de volume partiel (ΔM) pendant l'ouverture et la fermeture de la vanne de remplissage.

8. Procédé selon l'une des revendications 1 à 7,
caractérisé en ce qu'
on calcule les volumes partiels (ΔM) en tenant compte d'une température (T) du liquide mesurée à l'aide d'un capteur de température (31).
